# FASCICULE DE BREVET EUROPEEN

(11) **EP 2 700 603 B1**
(45) Date de publication et mention de la délivrance du brevet: **19.08.2015**
(21) Numéro de dépôt: 13165302.4
(22) Date de dépôt: 25.04.2013
(51) Int. Cl.: B66B 1/34

(54) **Procédé de détermination de la position d'une cabine d'ascenseur et dispositif correspondant**
Verfahren zur Positionsbestimmung einer Aufzugskabine, und entsprechende Vorrichtung
Method for determining the position of a lift car and corresponding device

(30) Priorité: 31.05.2012 FR 1255058
(43) Date de publication de la demande: 26.02.2014
(73) Titulaire: OCTE, 28170 Chateauneuf en Thymerais (FR)
(72) Inventeur: Marty, Jacques, 81580 SOUAL (FR)
(74) Mandataire: Laget, Jean-Loup

(56) Documents cités:
- GB-A- 2 063 521
- US-A1- 2006 118 364

## Description

L'invention concerne un procédé de détermination de la position d'une cabine d'ascenseur et le dispositif correspondant.

Pour respecter les normes en vigueur, les cabines d'ascenseur doivent fournir aux usagers d'une part sous forme visible, d'autre part sous forme audible, des informations sur la position de la cabine au niveau de chaque étage, et en particulier une information explicite sur l'étage d'arrivée.

Pour connaître la position de la cabine, il est connu de disposer des capteurs de position de la cabine à chaque niveau d'étage, ou de disposer dans la gaine d'ascenseur des bandes crantées lues par des capteurs liés à la cabine.

Ces solutions connues sont précises et fiables, mais nécessitent un câblage important et une mise en place complexe sur toute la hauteur de la gaine d'ascenseur.

Par ailleurs, pour la rénovation d'installations anciennes, les interventions dans l'armoire de manoeuvre sont complexes. Il en résulte que la mise aux normes d'une installation ancienne entraîne souvent le remplacement de l'armoire de manoeuvre, et les coûts correspondants.

GB2063521 montre un procédé qui utilise des capteurs de position de la cabine à chaque étage. US2006118364 montre un procédé qui utilise une bande crantée disposée le long du puits et lue par un capteur lié à la cabine.

J L'un des buts de l'invention est de proposer un procédé de détermination de la position d'une cabine d'ascenseur qui ne fasse pas appel à une installation permanente en gaine d'ascenseur.

Un autre but de l'invention est de proposer un dispositif de liaison entre l'armoire de manoeuvre et la cabine d'ascenseur, qui permette la mise en conformité des ascenseurs anciens aux nouvelles normes en limitant le remplacement à la seule boîte à boutons de la cabine.

Un autre but encore de l'invention est de proposer un dispositif de liaison entre l'armoire de manoeuvre et la cabine qui réduise le nombre de câbles nécessaires.

L'invention a pour objet un procédé de détermination de la position d'une cabine d'ascenseur entraînée par un moteur asynchrone, **caractérisé en ce que**, pour un déplacement de la cabine :
- au stator du moteur, on mesure l'énergie consommée par le moteur et le nombre de tours du champ tournant statorique ;
- à partir du glissement du rotor du moteur et des mesures de l'énergie consommée par le moteur et du nombre de tours du champ tournant, on calcule la distance parcourue par la cabine, et
- on détermine la position de la cabine par rapport à un niveau de référence.

Avantageusement, les mesures de l'énergie consommée par le moteur et du nombre de tours du champ tournant statorique, sont effectuées sur un fil de phase du stator.

De préférence, les mesures sur un fil de phase du stator sont effectuées au moyen d'un anneau de ferrite.

De manière avantageuse, la mesure de l'énergie consommée par le moteur comprend les mesures de la tension, du courant et du déphasage entre tension et courant.

Avantageusement, le glissement du rotor est déterminé au cours d'une phase d'étalonnage comprenant une montée de la cabine d'un niveau de référence jusqu'au niveau le plus élevé, et une descente de la cabine du niveau le plus élevé jusqu'au niveau de référence, en mesurant, entre la descente et la montée, les différences de nombre de tours du champ tournant et d'énergie consommée par le moteur, pour en déduire un ratio du glissement par rapport à l'énergie consommée.

De préférence, au cours d'une phase d'apprentissage, les distances entre la cabine et le niveau de référence, correspondant aux positions en hauteur des étages sont mémorisées.

De manière avantageuse, pour calculer la distance parcourue par la cabine, à partir du nombre de tours du champ tournant et du glissement, on calcule la vitesse de rotation du rotor, on en déduit la vitesse de déplacement de la cabine et la distance parcourue par la cabine.

Avantageusement, à chaque passage de la cabine au niveau de référence, une synchronisation est assurée pour la détermination de la position de la cabine. L'invention a aussi pour objet l'utilisation du procédé décrit ci-dessus pour le déclenchement des annonces d'étages.

L'invention a encore pour objet un dispositif pour la mise en oeuvre du procédé décrit ci-dessus, **caractérisé en ce qu'il** comporte :
- dans la cabine d'ascenseur, une boîte à boutons équipée de moyens de multiplexage/démultiplexage et de moyens d'annonce visuels et sonores ;
- près de l'armoire de manoeuvre, un boîtier de liaison entre armoire de manoeuvre et cabine d'ascenseur ;
- et entre la boîte à boutons et le boîtier de liaison, une ligne de communication série.

De manière avantageuse, le boîtier comporte :
- des moyens de mesure, sur un fil de phase du stator du moteur d'entraînement de la cabine, de la tension, du courant, du déphasage entre tension et courant, et de la fréquence du champ tournant statorique,
- des moyens de calcul du glissement du rotor, de la vitesse du rotor, de la vitesse de la cabine, et de la position de la cabine par rapport à un niveau de référence,et
- des moyens de multiplexage/démultiplexage pour assurer une communication parallèle avec l'armoire de manoeuvre et une communication série avec la boîte à boutons de la cabine.

D'autres caractéristiques et avantages de l'invention ressortent de la description qui suit faite avec référence aux dessins annexés dans lesquels :
- la figure 1 représente un schéma du principe de fonctionnement du procédé selon l'invention ;
- la figure 2 est un schéma d'un dispositif selon l'invention.

Sur la figure 1, l'armoire de manoeuvre 1 contrôle le moteur 2 d'entraînement de la cabine d'ascenseur.

Le moteur 2 est un moteur asynchrone classique, dont le stator est alimenté en courant triphasé. Sur l'un 3 des fils de phase, est disposé un anneau 4 de ferrite pour permettre la mesure d'une part de la tension, du courant et du déphasage entre courant et tension, d'autre part de la fréquence du champ tournant statorique. Les premiers moyens de calcul 5 définissent en 8 l'énergie consommée par le moteur, et en 10 la fréquence du champ tournant statorique. Les deuxièmes moyens de calcul 6 définissent en 9 le glissement du rotor du moteur 2. Les troisièmes moyens de calcul 7 définissent en 11 la vitesse du rotor. Les quatrièmes moyens de calcul 12 définissent la vitesse de la cabine. Ils reçoivent en 13 une indication du sens de déplacement de la cabine, en montée ou en descente. Ils reçoivent en 14 un signal de synchronisation à chaque passage de la cabine au niveau de référence correspondant de préférence au niveau 0. A partir de ces informations, ils définissent en 15 la position de la cabine par rapport au niveau de référence, correspondant à la position absolue de la cabine. Au cours d'une phase d'apprentissage symbolisée en 16, les distances entre le niveau de référence et les positions de la cabine, correspondant aux niveaux des différents étages, sont mémorisées. Les informations visuelles et sonores délivrées à la cabine 18 sont disponibles en 17.

Le sens de déplacement de la cabine correspond au sens de rotation du rotor, c'est-à-dire au sens de rotation du champ tournant du stator, qui est déterminé par mesure de la tension sur les trois phases du stator.

Le procédé de détermination de la position d'une cabine d'ascenseur selon l'invention se déroule de la façon suivante, les moyens de mesure et de calcul étant actifs. Tout d'abord, le glissement du rotor est calculé au cours d'une phase d'étalonnage. La cabine est envoyée du niveau de référence au niveau le plus élevé, puis du niveau le plus élevé au niveau de référence.

Au cours de ces deux déplacements pour lesquels les distances parcourues par la cabine sont identiques, les charges mécaniques du moteur sont différentes. En effet, en montée, le contrepoids assure l'entraînement de la cabine, et en descente, le moteur assure le déplacement.

Entre la descente et la montée, la différence de nombre de tours du champ tournant statorique du moteur, par rapport à la différence d'énergie fournie au moteur correspond au ratio R = glissement/énergie, qui est une donnée caractéristique conservée.

Ensuite, au cours d'une phase d'apprentissage, la cabine est envoyée du niveau de référence au niveau le plus élevé avec arrêt à tous les niveaux intermédiaires, et les positions des étages en fonction du courant, du glissement et du sens de déplacement de la cabine, sont mémorisées.

En fonctionnement normal, sur un seul fil de phase du stator et au moyen de l'anneau de ferrite 4, sont mesurés le courant, la tension, le déphasage entre courant et tension, et la fréquence du champ tournant statorique. Les premiers moyens de calcul 5 en déduisent d'une part en 8, l'énergie fournie au moteur 2, ou consommée par le moteur 2, ce qui est équivalent, d'autre part en 10, la fréquence du champ tournant statorique du moteur. Les deuxièmes moyens de calcul 6 appliquent à l'énergie calculée disponible en 8 le ratio R pour en déduire le glissement disponible en 9. Les troisièmes moyens de calcul 7, à partir du glissement et de la fréquence du champ tournant statorique, définissent la vitesse de rotation du rotor. Les quatrièmes moyens de calcul 12 convertissent la vitesse de rotation du rotor en vitesse linéaire de déplacement de la cabine entraînée par le rotor. En fonction du temps de parcours, ils définissent la distance parcourue par la cabine, et à partir du niveau de référence 0, ils définissent la position absolue de la cabine. Par comparaison avec les positions en hauteur des différents étages, l'annonce des informations relatives aux étages, et en particulier à l'étage d'arrivée, sont délivrées en cabine, à partir de la position absolue de la cabine, et sans référence à un signal d'étage obtenu par capteur ou par contact dans la gaine d'ascenseur.

En d'autres termes, la mesure des grandeurs électriques au stator permet de déterminer une distance théorique parcourue en fonction du nombre de tours effectués par le champ statorique du moteur, et en calculant le glissement du rotor par rapport au champ tournant en fonction de la puissance fournie au moteur, on détermine précisément la distance parcourue par la cabine.

Sur la figure 2, le dispositif pour la mise en oeuvre du procédé de détermination de la position de la cabine d'ascenseur est schématisé. Dans la cabine 18, la boîte à boutons 19 est équipée de moyens d'annonce 20, visuels et sonores, et de moyens de multiplexage/démultiplexage 21. Au voisinage de l'armoire de manoeuvre 1, le boîtier de liaison 22 contient d'une part tous les moyens de mesure et de calcul nécessaires à la mise en oeuvre du procédé de détermination de la position de la cabine d'ascenseur, d'autre part des moyens de multiplexage/démultiplexage lui permettant une communication parallèle avec l'armoire de manoeuvre 1, et une communication série avec la cabine au moyen de la ligne 23.

Ainsi, d'une part l'armoire de manoeuvre n'est pas modifiée, d'autre part le câblage entre l'armoire de manoeuvre et la cabine est ramené à une seule ligne à deux conducteurs. Seule la boîte à boutons doit être remplacée lors de la mise en conformité de l'ascenseur avec les règles de sécurité adaptées pour les utilisateurs présentant un handicap.

Le boîtier de liaison 22 assure un certain nombre de fonctions et notamment :
- La détermination de la position de la cabine sans capteur dans la gaine d'ascenseur ;
- La gestion de l'annonce vocale en cabine correspondant à l'identification de l'étage avant arrivée à l'étage ;
- La gestion des afficheurs de palier, et notamment des flèches indiquant le sens de déplacement de la cabine ;
- Le renvoi vers l'armoire de manoeuvre des commandes d'envoi de la cabine ;
- Le renvoi vers l'armoire de manoeuvre des informations d'ouverture et de fermeture de la cabine.

L'invention a été décrite avec référence à un exemple de réalisation donné à titre illustratif et non limitatif.

## Revendications

1. Procédé de détermination de la position d'une cabine d'ascenseur entraînée par un moteur asynchrone, **caractérisé en ce que**, pour un déplacement de la cabine :
- au stator du moteur, on mesure l'énergie consommée par le moteur et le nombre de tours du champ tournant statorique ;
- à partir du glissement du rotor du moteur et des mesures de l'énergie consommée par le moteur et du nombre de tours du champ tournant, on calcule la distance parcourue par la cabine, et
- on détermine la position de la cabine par rapport à un niveau de référence.

2. Procédé selon la revendication 1 **caractérisé en ce que** les mesures de l'énergie consommée par le moteur et du nombre de tours du champ tournant statorique, sont effectuées sur un fil de phase du stator.

3. Procédé selon la revendication 2 **caractérisé en ce que** les mesures sur un fil de phase du stator sont effectuées au moyen d'un anneau de ferrite.

4. Procédé selon la revendication 2 **caractérisé en ce que** la mesure de l'énergie consommée par le moteur comprend les mesures de la tension, du courant et du déphasage entre tension et courant.

5. Procédé selon la revendication 1 **caractérisé en ce que** le glissement du rotor est déterminé au cours d'une phase d'étalonnage comprenant une montée de la cabine d'un niveau de référence jusqu'au niveau le plus élevé, et une descente de la cabine du niveau le plus élevé jusqu'au niveau de référence, en mesurant, entre la descente et la montée, les différences de nombre de tours du champ tournant et d'énergie consommée par le moteur, pour en déduire un ratio du glissement par rapport à l'énergie consommée.

6. Procédé selon la revendication 1 **caractérisé en ce que** au cours d'une phase d'apprentissage, les distances entre la cabine et le niveau de référence, correspondant aux positions en hauteur des étages sont mémorisées.

7. Procédé selon la revendication 1 **caractérisé en ce que** pour calculer la distance parcourue par la cabine, à partir du nombre de tours du champ tournant et du glissement, on calcule la vitesse de rotation du rotor, on en déduit la vitesse de déplacement de la cabine et la distance parcourue par la cabine.

8. Procédé selon la revendication 1 **caractérisé en ce que** à chaque passage de la cabine au niveau de référence, une synchronisation est assurée pour la détermination de la position de la cabine.

9. Utilisation du procédé selon l'une des revendications 1 à 8 pour le déclenchement des annonces d'étage.

10. Dispositif pour la mise en oeuvre du procédé selon l'une des revendications précédentes **caractérisé en ce qu'il** comporte :
- dans la cabine d'ascenseur (18), une boîte à boutons (19) équipée de moyens de multiplexage/démultiplexage (21) et de moyens d'annonce (20) visuels et sonores ;
- près de l'armoire de manoeuvre (1), un boîtier de liaison (22) entre armoire de manoeuvre (1) et cabine d'ascenseur (18) ;
- et entre la boîte à boutons (19) et le boîtier de liaison (22), une ligne de communication série (23).

11. Dispositif selon la revendication 10 **caractérisé en ce que** le boîtier de liaison (22) comporte :
- des moyens de mesure, sur un fil de phase (3) du stator du moteur (2) d'entraînement de la cabine, de la tension, du courant, du déphasage entre tension et courant, et de la fréquence du champ tournant statorique,
- des moyens de calcul du glissement du rotor, de la vitesse du rotor, de la vitesse de la cabine, et de la position de la cabine par rapport à un niveau de référence, et
- des moyens de multiplexage/démultiplexage pour assurer une communication parallèle avec l'armoire de manoeuvre (1) et une communication série avec la boîte à boutons (19) de la cabine (18).

## Patentansprüche

1. Verfahren zum Bestimmen der Position einer von einem Asynchronmotor angetriebenen Aufzugskabine, **dadurch gekennzeichnet, dass** für eine Verlagerung der Kabine:
- am Stator des Motors die vom Motor verbrauchte Energie und die Anzahl der Umdrehungen des Statordrehfelds gemessen werden,
- ausgehend vom Gleiten des Rotors des Motors und der Messungen der vom Motor verbrauchten Energie und der Anzahl der Umdrehungen des Drehfelds die von der Kabine überwundene Distanz bestimmt wird, und
- die Position der Kabine im Verhältnis zu einem Referenzniveau bestimmt wird.

2. Verfahren nach Anspruch 1, **dadurch gekennzeichnet, dass** die Messungen der von dem Motor verbrauchten Energie und der Anzahl der Umdrehungen des Statordrehfelds auf einem Phasenleiter des Stators durchgeführt werden.

3. Verfahren nach Anspruch 2, **dadurch gekennzeichnet, dass** die Messungen auf einem Phasenleiter des Stators mittels eines Ferritrings durchgeführt werden.

4. Verfahren nach Anspruch 2, **dadurch gekennzeichnet, dass** die Messung der von dem Motor verbrauchten Energie die Messungen der Spannung, des Stroms und der Phasenverschiebung zwischen Spannung und Strom umfasst.

5. Verfahren nach Anspruch 1, **dadurch gekennzeichnet, dass** das Gleiten des Rotors während einer Eichphase bestimmt wird, die ein Hochfahren der Kabine von einem Referenzniveau auf das höchste Niveau umfasst und ein Herunterfahren der Kabine vom höchsten Niveau auf das Referenzniveau, bei Messung, zwischen dem Herunterfahren und dem Hochfahren, der Differenzen der Anzahl der Umdrehungen des Drehfelds und der von dem Motor verbrauchten Energie, um daraus einen Gleitkoeffizienten im Verhältnis zur verbrauchten Energie abzuleiten.

6. Verfahren nach Anspruch 1, **dadurch gekennzeichnet, dass** während der Lernphase die Distanzen zwischen der Kabine und dem Referenzniveau, die den Höhenpositionen der Etagen entsprechen, gespeichert werden.

7. Verfahren nach Anspruch 1, **dadurch gekennzeichnet, dass**, um die von der Kabine überwundene Distanz zu berechnen, ausgehend von der Anzahl der Umdrehungen des Drehfelds und des Gleitens, die Rotationsgeschwindigkeit des Rotors berechnet wird, daraus die Verlagerungsgeschwindigkeit der Kabine und die von der Kabine überwundene Distanz abgeleitet werden.

8. Verfahren nach Anspruch 1, **dadurch gekennzeichnet, dass** bei jeder Passage der Kabine in Referenzniveau eine Synchronisierung für die Bestimmung der Position der Kabine gesichert ist.

9. Verwendung des Verfahrens nach einem der Ansprüche 1 bis 8 für das Auslösen der Etagenankündigungen.

10. Vorrichtung für die Umsetzung des Verfahrens nach einem der vorangehenden Ansprüche, **dadurch gekennzeichnet, dass** sie aufweist:
- in der Aufzugskabine (18) einen Schalterkasten (19), der mit Multiplex-/Demultiplexmitteln (21) und visuellen und akustischen Ankündigungsmitteln (20) ausgestattet ist,
- in der Nähe des Betätigungsschranks (1) einen Verbindungskasten (22) zwischen Betätigungsschrank (1) und Aufzugskabine (18),
- und zwischen dem Schalterkasten (19) und dem Verbindungskasten (22) eine Reihen-Kommunikationsleitung (23).

11. Vorrichtung nach Anspruch 10, **dadurch gekennzeichnet, dass** der Verbindungskasten (22) aufweist:
- Messmittel auf einem Phasenleiter (3) des Stators des Antriebsmotors (2) der Kabine der Spannung, des Stroms, der Phasenverschiebung zwischen Spannung und Strom und der Frequenz des Statordrehfelds,
- Berechnungsmittel des Gleitens des Rotors, der Geschwindigkeit des Rotors, der der Geschwindigkeit der Kabine und der Position der Kabine im Verhältnis zu einem Referenzniveau, und
- Multiplex-/Demultiplexmittel zur Sicherung einer parallelen Kommunikation mit dem Bedienschrank (1) und einer Reihenkommunikation mit dem Schalterschrank (19) der Kabine (18).

## Claims

1. A method for determining the position of an elevator car driven by an asynchronous motor, **characterized in that**, for movement of the car:
- at the stator of the motor, the energy consumed by the motor and the number of revolutions of the stator rotating field is measured;
- the distance traveled by the car is computed from the slipping of the rotor of the motor and the measurements of the energy consumed by the motor and the number of revolutions of the rotating field, and
- the position of the car is determined relative to a reference level.

2. The method according to claim 1, **characterized in that** the measurements of the energy consumed by the motor and the number of revolutions of the stator rotating field are done on a phase conductor of the stator.

3. The method according to claim 2, **characterized in that** the measurements on a phase conductor of the stator are done using a ferrite ring.

4. The method according to claim 2, **characterized in that** the measurement of the energy consumed by the motor comprises measurements of the voltage, current and voltage-current phase shift.

5. The method according to claim 1, **characterized in that** the slipping of the rotor is determined during a calibration phase comprising a rise of the car from a reference level to the highest level, and a lowering of the car from the highest level to the reference level, measuring, between the lowering and the rising, the differences in number of revolutions of the rotating field and energy consumed by the motor, to deduce a ratio of the slipping to the consumed energy.

6. The method according to claim 1, **characterized in that** during a learning phase, the distances between the car and the reference level, corresponding to the height positions of the floors, are stored.

7. The method according to claim 1, **characterized in that** in order to compute the distance traveled by the car, from the number of revolutions of the rotating field and the slipping, the speed of rotation of the rotor is computed, the movement speed of the car and the distance traveled by the car being deduced therefrom.

8. The method according to claim 1, **characterized in that** each time the car passes by the reference level, a synchronization is done in order to determine the position of the car.

9. A use of the method according to one of claims 1 to 8 to trigger floor announcements.

10. A device for implementing the method according to one of the preceding claims, **characterized in that** it includes:
- in the elevator car (18), a control box (19) equipped with multiplexing/demultiplexing means (21) and visual and audio announcement means (20);
- near the switch cabinet (1), a connecting unit (22) between the switch cabinet (1) and the elevator car (18); and
- between the control box (19) and the connecting unit (22), a serial communication line (23).

11. The device according to claim 10, **characterized in that** the connecting unit (22) includes:
- means for measuring, on a phase conductor (3) of the stator of the motor (2) driving the car, the voltage, current, voltage-current phase shift, and frequency of the stator rotating field,
- means for computing the slipping of the rotor, the speed of the rotor, the speed of the car, and the position of the car relative to a reference level, and
- multiplexing/demultiplexing means to provide parallel communication with the switch cabinet (1) and serial communication with the control box (19) of the car (18).
